# FASCICULE DE BREVET EUROPEEN

(11) **EP 2 572 406 B1**
(45) Date de publication et mention de la délivrance du brevet: **14.08.2019**
(21) Numéro de dépôt: 11727249.2
(22) Date de dépôt: 20.05.2011
(51) Int. Cl.: H01R 13/24

(54) **INTERFACE D'ANTENNE POUR POSTE À RADIOFRÉQUENCES**
ANTENNENSCHNITTSTELLE FÜR EINEN FUNKEMPFÄNGER
ANTENNA INTERFACE FOR A RADIO RECEIVER

(30) Priorité: 20.05.2010 FR 1002131
(43) Date de publication de la demande: 27.03.2013
(73) Titulaire: THALES, 92200 Neuilly-sur-Seine (FR)
(72) Inventeur: LE TORTOREC, Christian, F-49309 Cholet Cedex (FR); RETAILLEAU, Xavier, F-49309 Cholet Cedex (FR); DEFFOIS, Mathieu, F-49309 Cholet Cedex (FR); BARBET, Anne, 83317 Teisendorf (DE); GRAMSAMER, Josef, 84529 Tittmoning (DE)
(74) Mandataire: Lavoix
(86) Numéro de dépôt international: PCT/FR2011/051154
(87) Numéro de publication internationale: WO 2011/144881

(56) Documents cités:
- CN-Y- 201 113 051
- DE-U1-202009 003 592
- GB-A- 2 423 649
- JP-A- 2000 196 488
- US-A- 3 805 216

## Description

La présente invention concerne une interface d'antenne pour un poste à radiofréquences.

On connaît déjà, dans l'état de la technique, une interface d'antenne pour poste à radiofréquences, du type comportant une embase, destinée à être reliée au poste, et une fiche, destinée à être reliée à l'antenne.

En particulier, GB 2 423 649 décrit une interface similaire à celle définie dans le préambule de la revendication 1.

Une telle interface est habituellement utilisée pour un poste mono-bande, c'est-à-dire un poste capable d'émettre et/ou de recevoir sur une seule bande de fréquences.

Dans le cas d'un poste bi-bandes, c'est-à-dire un poste capable d'émettre et/ou de recevoir sur deux bandes de fréquences distinctes, il est nécessaire de prévoir deux embases d'inferfaces distinctes. Or, l'utilisation de deux embases est relativement encombrante, ce qui nuit notamment à la miniaturisation du poste.

L'invention a notamment pour but de remédier à cet inconvénient, en permettant la connexion d'antenne à un poste bi-bandes, tout en limitant l'encombrement des moyens de connexion.

A cet effet, l'invention a notamment pour objet une interface d'antenne pour poste à radiofréquences selon la revendication 1.

Contrairement à une interface d'antenne classique, l'interface selon l'invention présente deux points chauds (formés par les contacteurs, auxquels sont reliés les âmes des câbles), et une référence de masse (formée par le corps de la fiche, auquel sont reliés les tresses des câbles). Ainsi, cette interface permet de travailler sur deux fréquences distinctes, pour l'émission et/ou la réception du poste sur ces deux bandes de fréquences. L'interface selon l'invention est donc particulièrement adaptée pour la connexion d'antenne à un poste bi-bandes.

Conformément à l'invention, la connexion d'antenne au poste bi-bandes est réalisée au moyen d'une seule interface. Or, une seule interface est moins encombrante et coûteux que les deux interfaces nécessaires dans l'état de la technique.

En outre, l'invention permet l'utilisation d'une unique antenne colinéaire, ce qui permet l'émission et/ou la réception du poste sur les deux bandes de fréquences de manière simultanée, ce qui n'est pas possible dans l'état de la technique. En effet, dans l'état de la technique, l'utilisation de deux embases implique l'utilisation de deux antennes respectives, chacune émettant dans une bande de fréquence, chaque antenne risquant de brouiller le signal de l'autre antenne.

Par ailleurs, on notera que l'interface selon l'invention est adaptée à une utilisation en environnement agressif, par exemple en environnement humide. En effet, la membrane assure une fonction d'étanchéité, protégeant notamment les connecteurs et les câbles contre l'humidité.

L'interface selon l'invention peut comporter en outre l'une ou plusieurs des caractéristiques suivantes, prises seules ou selon toutes combinaisons techniquement possibles :
- chaque contacteur à piston, notamment l'élément cylindrique creux, est dimensionné de façon à minimiser la diaphonie entre des signaux traversant ces contacteurs à piston, de préférence pour une diaphonie inférieure à 45dB,
- l'embase comporte une première partie, de préférence filetée afin d'être vissée dans un orifice complémentaire du poste ou vissée à un contre-écrou, et une seconde partie filetée, destinée à être vissée dans un logement complémentaire de la fiche, les première et seconde parties filetées étant séparées axialement par une collerette,
- la collerette porte, du côté de la première partie, un joint d'étanchéité destiné à coopérer avec un contour de l'orifice complémentaire du poste,
- le corps de la fiche présente une forme générale de révolution autour d'un axe, la fiche comportant une molette libre en rotation autour de l'axe par rapport au corps, la molette présentant une forme générale cylindrique creuse, taraudée intérieurement, délimitant le logement complémentaire de la seconde partie filetée de l'embase,
- l'interface comporte un joint d'étanchéité, agencé dans le logement de la molette, entre le corps et la molette,
- l'embase et la fiche comportent des moyens complémentaires formant détrompeur, destinés à assurer que les contacteurs coopèrent avec une âme respective lorsque la fiche et l'embase sont connectées ensemble.

L'invention sera mieux comprise à la lecture de la description qui va suivre, donnée uniquement à titre d'exemple et faite en se référant aux figures annexées dans lesquelles :
- la figure 1 est une vue en coupe axiale partielle d'une interface d'antenne selon un exemple de mode de réalisation de l'invention,
- la figure 2 est une vue en perspective d'une embase de l'interface d'antenne de la figure 1,
- la figure 3 est une vue en élévation de l'embase de la figure 2,
- la figure 4 est une vue en coupe transversale de l'embase de la figure 1,
- la figure 5 est une vue en perspective d'une fiche de l'interface de la figure 1,
- la figure 6 est une vue en coupe axiale partielle de la fiche de la figure 5, et
- la figure 7 est une vue en coupe transversale de la fiche de la figure 5.

On a représenté sur la figure 1 une interface d'antenne 8 selon un exemple de mode de réalisation de l'invention. Une telle interface 8 est notamment destiné à équiper un poste à radiofréquences, par exemple un poste de radio tactique bi-bandes, pour la connexion d'une antenne bi-bandes.

L'interface 8 comporte une embase 10, notamment représentée sur les figures 2 à 4, et une fiche 12, notamment représentée sur les figures 5 à 7, destinée à coopérer avec l'embase 10 de façon à former l'interface 8 comme cela est représenté sur la figure 1.

L'embase 10 comporte un corps 11, de forme générale de révolution autour d'un axe X. Ce corps 11 comporte une première partie 14 et une seconde partie 16, sensiblement cylindriques, et une collerette 18 séparant axialement les première 14 et seconde 16 parties.

La première partie 14 présente une surface extérieure filetée, destinée à être vissée dans un orifice complémentaire taraudé du poste à radiofréquences (non représenté). La collerette 18 forme alors notamment une butée de fin de course pour ce vissage.

On notera que la surface extérieure filetée forme des moyens de fixation au poste à radiofréquences particulièrement compacts, présentant un encombrement axial réduit, et suffisamment robustes.

Avantageusement, un joint d'étanchéité 20, visible sur la figure 3, est porté par la collerette 18. Un tel joint d'étanchéité 20 est destiné à coopérer avec un contour de l'orifice complémentaire du poste, afin d'assurer l'étanchéité du poste.

En variante, la première partie 14 pourrait comporter tout autre moyen de fixation au poste à radiofréquences. Par exemple, cette première partie 14 pourrait n'être filetée que sur une zone destinée à être vissée dans un contre-écrou. La première partie 14 pourrait également ne pas être filetée, mais destinée à être entrée en force dans un orifice complémentaire du poste.

La seconde partie 16 présente également une surface extérieure filetée. De préférence, cette seconde partie 16 présente un diamètre supérieur à un diamètre de la première partie 14.

Avantageusement, le diamètre de l'embase 10, notamment le diamètre de la collerette 18, est inférieur à 2 cm. En d'autres termes, l'embase 10 est moins volumineuse qu'une embase d'une interface classique.

La seconde partie 16 comporte une cavité axiale 21, délimitée axialement par une paroi de fond 21A.

L'embase 10 comporte par ailleurs au moins deux câbles coaxiaux 22 distincts, destinés à être reliés à une carte radio du poste. Ainsi, cette embase permet un interfaçage mécanique direct avec cette carte radio.

On a représenté plus en détail un câble coaxial 22 sur la figure 1. De manière classique, chaque câble coaxial 22 comporte une âme conductrice centrale 22A, entourée d'un matériau isolant électrique 22B, lui-même entourée d'une tresse conductrice 22C, disposée coaxialement à l'âme. La tresse 22C est enfin enveloppée d'une gaine isolante 22D, de préférence fixée à l'embase 10.

Chaque câble 22 comporte une première extrémité, s'étend axialement hors de l'embase 10, au-delà de la première partie 14, et comportant un connecteur classique (non représenté) destiné à être relié à la carte radio du poste. Chaque câble 22 comporte également une seconde extrémité, opposée à la première, s'étendant à travers l'embase 10, jusqu'à la paroi de fond 21A.

La seconde extrémité de chaque câble 22 est reliée à l'embase 10 au moyen d'un élément de connexion 23, décrit en référence à la figure 1.

L'élément de connexion 23 comporte une première partie 23A conductrice en forme de manchon, destinée à coopérer avec la tresse 22C d'un câble 22 respectif, cette première partie 23A étant logée sans jeu dans un orifice traversant 24 du corps 11 de l'embase 10. Ainsi, la tresse 22C est reliée électriquement au corps 11 par l'intermédiaire de cette première partie 23A de l'élément de connexion 23.

L'élément de connexion 23 comporte par ailleurs une seconde partie 23B conductrice, destinée à coopérer avec l'âme 22A du câble 22 correspondant. Par exemple, l'âme 22A est insérée dans un orifice longitudinal de la seconde partie 23B. De préférence, la seconde partie 23B comporte une platine de contact 25.

L'élément de connexion 23 comporte enfin un isolant électrique 23C, intercalé radialement entre les première 23A et seconde 23B parties conductrices afin de les isoler électriquement l'une par rapport à l'autre.

Avantageusement, des joints toriques d'étanchéité 26A, 26B sont intercalés radialement entre la première partie conductrice 23A et l'isolant 23C, et entre l'isolant 23C et la seconde partie conductrice 23B respectivement.

La paroi de fond 21A comporte au moins deux orifices 21B, à travers lesquels les platines de contact 25 sont respectivement accessibles.

La fiche 12, représentée plus en détail sur les figures 5 à 7, présente également une forme générale de révolution autour d'un axe X', et comporte un corps 27 et une molette 28 libre en rotation autour de l'axe X' par rapport au corps 27.

Le corps 27 porte sur sa surface extérieure des moyens 30 de connexion sur une antenne, notamment une antenne de type colinéaire classique.

Les moyens de connexion 30 comportent par exemple deux paires 31 de doigts de fixation 31A, les paires 31 étant agencées de manière diamétralement opposées l'une par rapport à l'autre. Les doigts de fixation 31A de chaque paire 31 sont espacés l'un par rapport à l'autre, de façon adaptée pour recevoir un circuit imprimé de l'antenne colinéaire entre ces doigts 31A.

De préférence, les doigts de fixation 31A sont adaptés pour permettre le soudage du circuit imprimé sur ces doigts 31A. En effet, le soudage permet une fixation robuste et électriquement conductrice.

Avantageusement, les doigts de fixation 31A sont venus de matière avec le corps 27 de la fiche 12. En variante, ces doigts 31A pourraient être rapportés sur le corps 27, notamment dans le cas où le matériau dans lequel les doigts 31A sont réalisés est plus adapté pour le soudage que le matériau dans lequel le corps 27 est réalisé.

Par ailleurs, le corps 27 porte un joint torique d'étanchéité 29 et une collerette 30. Ainsi, le corps 27 est adapté pour recevoir un manchon de l'antenne, le corps 27 étant emboîté dans ce manchon jusqu'à la collerette 32, le joint d'étanchéité 29 coopérant alors avec le manchon.

La molette 28 forme un manchon, de forme générale cylindrique creuse, délimitant un logement 33, à paroi intérieure taraudée complémentaire de la seconde partie filetée 16 de l'embase 10. Ainsi, la connexion de l'embase 10 avec la fiche 12 est réalisée par insertion de la seconde partie filetée 16 dans le logement taraudé 33, puis par rotation de la molette 28, de façon à visser cette molette 28 sur la seconde partie 16, jusqu'à ce que la paroi de fond 21A de l'embase 10 coopère avec une butée de fin de course 33A prévue dans le logement 33.

De préférence, un joint d'étanchéité 34 est agencé dans le logement 33, entre la paroi intérieure du logement 33 et le corps 27, afin d'assurer l'étanchéité de la connexion entre l'embase 10 et la fiche 12.

La fiche 12 comporte également au moins deux contacteurs 36, portés par le corps 27 de cette fiche 12. Lorsque la fiche 12 est connectée avec l'embase 10, chaque contacteur 36 coopère avec la platine 25 reliée à l'âme 22A d'un câble 22 respectif, accessible à travers l'orifice 21B respectif de la paroi de fond 21A. Par ailleurs, les tresses 22C des câbles 22 coopèrent avec le corps 27 de la fiche12, par l'intermédiaire du corps 11 de l'embase. En d'autres termes, les contacteurs 36 forment deux points chauds de l'antenne, alors que le corps 27 de la fiche 12 forme la masse de référence.

De préférence, l'embase 10 et la fiche 12 comportent des moyens complémentaires 35 formant détrompeur, destinés à assurer que chaque contacteur 36 coopère avec la platine 25 respective lorsque la fiche 12 et l'embase 10 sont connectées ensemble.

Par exemple, les moyens 35 comportent une saillie 35A portée par la fiche 12 (visible sur la figure 7), et une cavité complémentaire 35B ménagée dans la paroi de fond 21A de l'embase 10 (visible sur la figure 4). Ainsi, la saillie 35A est protégée par la molette 28, dont la hauteur empêche un accès aisé à cette saillie 35A à des éléments susceptibles de la détériorer. Cependant, la saillie pourrait en variante être portée par l'embase 10, et la cavité complémentaire ménagée dans la fiche 12. On pourrait également prévoir d'autres moyens formant détrompeur.

Avantageusement, au moins un contacteur 36, de préférence chaque contacteur 36, est un contacteur à piston, comportant une partie fixe 37, et une partie 38 mobile par rapport à la partie fixe 37, ainsi qu'un organe élastique 39, par exemple un ressort, agencé entre la partie fixe 37 et la partie mobile 38 pour rappeler la partie mobile 38 vers une position de repos.

La partie fixe 37 comporte un élément cylindrique creux 37A, isolant électriquement, formant corps de piston dans lequel la partie mobile 38 est destinée à se déplacer axialement. La partie fixe 37 comporte également un élément longitudinal conducteur 37B, s'étendant longitudinalement entre une première extrémité, formant un premier siège pour l'organe élastique 39, et une seconde extrémité, s'étendant hors du corps 27, destinée à être connectée au circuit imprimé de l'antenne.

De préférence, le corps 27 porte des éléments annulaires isolants de support 44, chaque élément annulaire isolant 44 portant la seconde extrémité d'un élément longitudinal conducteur 37A respectif. Ces éléments annulaires 44 sont destinés à maintenir les secondes extrémités dans un positionnement précis, afin d'assurer la bonne connexion de ces secondes extrémités avec le circuit imprimé de l'antenne. En outre, ces éléments annulaires 44, en maintenant les secondes extrémités, participent à la bonne robustesse de la fiche 12. Par exemple, ces éléments annulaires isolants 44 sont réalisés en Téflon®.

Conformément au mode de réalisation décrit, la partie mobile 38 comporte un élément de poussée 40, formant un second siège de l'organe élastique 39, et un élément de contact 41, destiné à coopérer avec une platine 25 respective lorsque l'embase 10 est connectée avec la fiche 12.

L'élément de contact 41 comporte une première partie 41A de guidage, et une seconde partie 41B de contact.

La première partie 41A présente une forme générale cylindrique, de diamètre sensiblement égal à un diamètre intérieur de l'élément cylindrique creux 37A formant corps de piston, afin de coopérer sans jeu avec une paroi intérieure de cet élément cylindrique creux 37A. Ainsi, cette première partie 41A est susceptible de guider axialement la partie mobile 38 lorsqu'elle coulisse dans l'élément cylindrique creux 37A, en s'assurant que cette partie mobile 38 ne se décale pas radialement. On assure ainsi notamment un bon alignement entre l'élément de poussée 40 et l'élément de contact 41.

La première partie 41A présente une surface, de préférence plane, coopérant avec l'élément de poussée 40. A cet effet, l'élément de poussée 40 présente une tête 40A, destinée à coopérer avec cette surface plane. De préférence, la tête 40A présente une forme générale arrondie, afin d'assurer un contact optimal avec la surface plane de la première partie 41A.

La seconde partie de contact 41B forme une tête de l'élément de contact 41, destinée à coopérer avec une platine 25 respective lorsque l'embase 10 est connectée avec la fiche 12. De préférence la seconde partie de contact 41B présente une forme générale arrondie, afin d'assurer un contact optimal avec la platine 25.

La fiche 12 comporte par ailleurs une membrane d'étanchéité 42, fixée au corps 27 au moyen d'une rondelle de fixation 43.

La membrane d'étanchéité 42 présente deux orifices traversants, à travers desquels passe un élément de contact 41 respectif. Ainsi, la première partie 41A d'un élément de contact 41 est disposé d'un côté de la membrane 42, et la seconde partie de contact 41B est disposée de l'autre côté de la membrane 42, de façon à être accessible au contact d'une platine 25, les première 41A et seconde 41B parties étant reliées par une partie de liaison 41C de diamètre sensiblement égal à celui de l'orifice correspondant.

La membrane 42 est relativement souple, afin d'autoriser le déplacement de la partie mobile 38. Par exemple, la membrane 42 est réalisée en élastomère, de préférence en silicone fluoré.

On notera que la rondelle de fixation 43 s'étend axialement au-delà de la membrane 42, de façon à porter la butée de fin de course 33A. Ainsi, lorsque l'embase 10 est connectée avec la fiche 12, il subsiste un espace libre 46 entre la membrane 42 et la paroi de fond 21A. Cet espace libre 46 permet notamment une déformation libre de la membrane 42, afin de ne pas bloquer les déplacements éventuels des parties mobiles 38.

Un tel contacteur à piston 36 peut s'adapter de manière simple et efficace à son environnement, du fait que la position de la partie mobile 38 est variable. Ainsi, les contacteurs à piston permettent notamment une fixation souple et simple de l'embase 10 avec la fiche 12, en rattrapant par exemple des jeux ou des défauts d'alignement. De tels contacteurs à piston 36 sont particulièrement compacts, ce qui permet de réaliser une interface de dimensions réduites.

Par ailleurs, ces contacteurs à piston 36 permettent un découplage efficace des deux bandes. Ainsi, l'interface selon l'invention permet notamment au poste radio d'émettre et/ou de recevoir dans deux bandes de façon simultanée.

En effet, chaque contacteur à piston est dimensionné de façon à minimiser le couplage entre les deux bandes, afin que le signal sur une voie ne perturbe pas le signal sur l'autre voie. En d'autres termes, chaque contacteur à piston est dimensionné de façon à minimiser la diaphonie (appelée « Cross talk » en anglais, c'est-à-dire la superposition parasite et inopportune d'un signal sur un autre) entre des signaux traversant ces contacteurs à piston, de préférence pour une diaphonie inférieure à 45dB.

En particulier, les dimensions de l'élément cylindrique creux 37A, isolant électriquement, sont choisies de façon à maximiser la résistance de cet élément cylindrique contre les pertes d'ondes, cette résistance s'exprimant sous la forme : $R = \frac{60}{\sqrt{{ε}_{r}}} ⋅ ln \frac{Dext}{D ⁢ int} ,$ où
R est la résistance de l'élément isolant 37A contre les pertes d'ondes,
*εᵣ* est la permittivité relative du matériau dans lequel est réalisé l'élément isolant 37A,
Dext est le diamètre extérieur de l'élément isolant 37A, et
Dint est le diamètre intérieur de l'élément isolant 37A.

Les diamètres intérieur et extérieur de l'élément isolant 37A sont alors généralement déterminés à l'aide de simulations permettant d'estimer des valeurs optimales.

Par ailleurs, le rapport du diamètre de la membrane 42 sur le diamètre d'une seconde partie de contact 41B est également estimé de façon à optimiser le découplage entre les deux voies.

On notera que l'interface selon l'invention présente une étanchéité optimale, et présente une bonne robustesse. Une telle interface pourrait notamment être utilisé dans un environnement agressif.

Par ailleurs, le coût de réalisation d'une telle interface est relativement bas, notamment plus bas que le coût de réalisation de deux interfaces de l'état de la technique nécessaires pour la réalisation d'une connexion classique d'une radio bi-bandes avec une antenne.

On notera que l'invention n'est pas limitée au mode de réalisation précédemment décrit, mais pourrait présenter diverses variantes sans sortir du cadre des revendications.

En particulier, l'embase 10 pourrait comporter divers moyens de fixation sur le poste, et la fiche 12 pourrait comporter divers moyens de connexion sur une antenne.

Conformément à une autre variante, la fiche 12 pourrait comporter deux membranes d'étanchéité 42 distinctes, portant chacune un élément mobile de contact 41 respectif.

Conformément à une autre variante, l'interface pourrait comporter plus de deux câbles coaxiaux et de contacteurs correspondants, afin de permettre une émission et/ou une réception sur plus de deux bandes de radiofréquences.

## Revendications

1. Interface (8) d'antenne pour poste à radiofréquences, du type comportant une embase (10), destinée à être reliée au poste, et une fiche (12), destinée à être reliée à l'antenne, dans lequel :
- l'embase (10) comporte un corps (11) et au moins deux câbles (22) coaxiaux distincts, comportant chacun une âme conductrice (22A), une tresse conductrice (22C) disposée coaxialement à l'âme (22A), et un isolant électrique (22B) disposé entre l'âme (22A) et la tresse (22C) afin de les isoler électriquement,
- chaque câble coaxial (22) s'étend entre une première extrémité, destinée à être reliée à un circuit imprimé du poste, et une seconde extrémité, à laquelle la tresse (22C) est reliée électriquement au corps (11) de l'embase (10), et à laquelle l'âme (22A) est accessible à travers un orifice respectif (21B) ménagé dans le corps (11) de l'embase (10),
- la fiche (12) comporte un corps (27) et au moins deux contacteurs (36), tels que, lorsque la fiche (12) et l'embase (10) sont connectées ensemble, chaque contacteur (36) est disposé en regard d'un orifice (21B) de sorte que l'âme (22A) d'un câble (22) respectif est reliée électriquement avec ce contacteur (36), et la tresse (22C) de chaque câble (22) est reliée électriquement au corps (27) de la fiche par l'intermédiaire du corps (11) de l'embase (10),
**caractérisé en ce que** :
- chaque contacteur (36) est un contacteur à piston (36), comportant une partie fixe (37), destinée à être reliée à un circuit imprimé de l'antenne, et une partie (38) mobile par rapport à la partie fixe (37), comprenant un élément de contact (41) destiné à coopérer avec une âme (22A) respective lorsque l'embase (10) est connectée avec la fiche (12), et
- la fiche (12) comporte une membrane souple (42), portant les éléments de contact (41) des contacteurs à piston (36).
et dans laquelle, pour chaque contacteur à piston :
- la partie fixe (37) comporte un élément cylindrique creux (37A) isolant électriquement, formant corps de piston dans lequel la partie mobile (38) est destinée à se déplacer axialement,
- l'élément de contact (41) de la partie mobile (38) comporte une première partie (41A) de guidage, et une seconde partie (41B) de contact destinée à coopérer avec une âme (22A) respective lorsque l'embase (10) est connectée avec la fiche (12), et
- la première partie de guidage (41A) présente une forme générale cylindrique, de diamètre sensiblement égal à un diamètre intérieur de l'élément cylindrique creux (37A), afin de coopérer sans jeu avec une paroi intérieure de cet élément cylindrique creux (37A),
et dans laquelle :
- l'embase (10) comporte une paroi de fond (21A), dans laquelle sont ménagée les orifices (21B),
- la fiche (12) comporte une butée de fin de course (33A), contre laquelle la paroi de fond (21A) est en butée lorsque l'embase (10) est connectée avec la fiche (12),
- la butée de fin de course (33A) étant prévue pour qu'un espace libre (46) subsiste entre la membrane (42) et la paroi de fond (21A) lorsque l'embase (10) est connectée avec la fiche (12).

2. Interface (8) selon la revendication 1, dans laquelle chaque contacteur à piston, notamment l'élément cylindrique creux (37A), est dimensionné de façon à minimiser la diaphonie entre des signaux traversant ces contacteurs à piston, de préférence pour une diaphonie inférieure à 45dB.

3. Interface (8) d'antenne selon l'une quelconque des revendications précédentes, dans laquelle l'embase (10) comporte une première partie (14), de préférence filetée afin d'être vissée dans un orifice complémentaire du poste ou vissée à un contre-écrou, et une seconde partie filetée (16), destinée à être vissée dans un logement complémentaire (33) de la fiche (12), les première (14) et seconde (16) parties filetées étant séparées axialement par une collerette (18).

4. Interface (8) d'antenne selon la revendication 3, dans laquelle la collerette (18) porte, du côté de la première partie (14), un joint d'étanchéité (20) destiné à coopérer avec un contour de l'orifice complémentaire du poste.

5. Interface (8) d'antenne selon la revendication 3 ou 4, dans laquelle le corps (27) de la fiche (12) présente une forme générale de révolution autour d'un axe (X'), la fiche (12) comportant une molette (28) libre en rotation autour de l'axe (X') par rapport au corps (27), la molette (28) présentant une forme générale cylindrique creuse, taraudée intérieurement, délimitant le logement (33) complémentaire de la seconde partie filetée (16) de l'embase (10).

6. Interface (8) d'antenne selon la revendication 5, comportant un joint d'étanchéité (34), agencé dans le logement (33) de la molette (28), entre le corps (27) et la molette (28).

7. Interface (8) d'antenne selon l'une quelconque des revendications précédentes, dans laquelle l'embase (10) et la fiche (12) comportent des moyens complémentaires (35) formant détrompeur, destinés à assurer que les contacteurs (36) coopèrent avec une âme (22A) respective (22) lorsque la fiche (12) et l'embase (10) sont connectées ensemble.

## Patentansprüche

1. Antennenschnittstelle (8) für einen Hochfrequenzsender des Typs, der einen Sockel (10), der vorgesehen ist, mit dem Sender verbunden zu werden, und einen Stecker (12) aufweist, der vorgesehen ist, an die Antenne angeschlossen zu werden, bei der:
- der Sockel (10) einen Körper (11) und mindestens zwei unterschiedliche Koaxialkabel (22), die jedes eine leitende Seele (22A), ein leitendes Geflecht (22C), das koaxial zur Seele (22A) angeordnet ist, und eine elektrische Isolation (22B), die zwischen der Seele (22A) und dem Geflecht (22C) angeordnet ist, um sie elektrisch zu isolieren, aufweist,
- jedes Koaxialkabel (22) sich zwischen einem ersten Ende, das vorgesehen ist, mit einem gedruckten Schaltkreis des Senders verbunden zu werden, und einem zweiten Ende erstreckt, mit dem das Geflecht (22C) elektrisch mit dem Körper (11) des Sockels (10) verbunden ist und an dem die Seele (22A) durch eine entsprechende Öffnung (21B), die in dem Körper (11) des Sockels (10) eingearbeitet ist, zugänglich ist,
- der Stecker (12) einen Körper (27) und mindestens zwei Kontakte (36) aufweist, derart, dass wenn der Stecker (12) und der Sockel (10) miteinander verbunden sind, jeder Kontakt (36) gegenüberliegend zu einer Öffnung (21B) angeordnet ist, so dass die Seele (22A) eines jeweiligen Kabels (22) elektrisch mit diesem Kontakt (36) verbunden ist und das Geflecht (22C) jedes Kabels (22) elektrisch mit dem Körper (27) des Steckers über den Körper (11) des Sockels (10) verbunden ist,
**dadurch gekennzeichnet, dass**:
- jeder Kontakt (36) ein Kolbenkontakt (36) ist, der ein feststehendes Teil (37), das vorgesehen ist, mit einem gedruckten Schaltkreis der Antenne verbunden zu werden, und ein in Bezug auf das feststehende Teil (37) bewegliches Teil (38) aufweist, das ein Kontaktelement (41) umfasst, das vorgesehen ist, mit einer jeweiligen Seele (22A) zu kooperieren, wenn der Sockel (10) mit dem Stecker (12) verbunden ist, und
- der Stecker (12) eine flexible Membran (42) aufweist, die die Kontaktelemente (41) der Kolbenkontakte (36) trägt,
und bei der für jeden Kolbenkontakt:
- das feststehende Teil (37) ein hohles, elektrisch isolierendes zylindrisches Element (37A) aufweist, das den Körper des Kolbens bildet, in dem das bewegliche Teil (38) vorgesehen ist, sich axial zu verschieben,
- das Kontaktelement (41) des beweglichen Teils (38) ein erstes Führungsteil (41A) und ein zweites Kontaktteil (41B) aufweist, das vorgesehen ist, mit einer jeweiligen Seele (42 A) zu kooperieren, wenn der Sockel (10) mit dem Stecker (12) verbunden ist und
- das erste Führungsteil (41A) eine im Allgemeinen zylindrische Form mit einem Durchmesser im Wesentlichen gleich zu einem Innendurchmesser des hohlen zylindrischen Elementes (37A) aufweist, um ohne Spiel mit der Innenwand dieses zylindrischen hohlen Elementes (37 A) zusammenzuarbeiten,
und bei der:
- der Sockel (10) eine Bodenwand (21A) aufweist, in der Öffnungen (21B) eingearbeitet sind,
- der Stecker (12) einen Endlagenanschlag (33A) aufweist, gegen den die Bodenwand (21 A) anschlägt, wenn der Sockel (10) mit dem Stecker (12) verbunden ist,
- der Endlagenanschlag (33A) vorgesehen ist, damit ein freier Raum (46) zwischen der Membran (42) und der Bodenwand (21A) vorhanden ist, wenn der Sockel (10) mit dem Stecker (12) verbunden ist.

2. Schnittstelle (8) nach Anspruch 1, bei der jeder Kolbenkontakt, insbesondere das hohle zylindrische Element (37A) so dimensioniert ist, dass das Übersprechen zwischen den Signalen, die diese Kolbenkontakte durchströmen, minimiert wird, vorzugsweise für ein Übersprechen kleiner als 45 dB.

3. Antennenschnittstelle (8) nach einem beliebigen der vorhergehenden Ansprüche, bei der der Sockel (10) ein erstes, vorzugsweise mit einem Gewinde versehenes Teil (14), damit es in eine komplementäre Öffnung des Senders eingeschraubt oder mit Gegenmutter eingeschraubt werden kann, und ein zweites mit Gewinde versehenes Teil aufweist, das vorgesehen ist, in einen komplementären Aufnahmeraum (33) des Steckers (12) geschraubt zu werden, wobei das erste (14) und zweite (16) mit Gewinde versehene Teil axial durch einen Kragen (18) getrennt sind.

4. Antennenschnittstelle (8) nach Anspruch 3, bei der der Kragen (18) an der Seite des ersten Teils (14) eine Dichtung (20) trägt, die vorgesehen ist, mit einer komplementären Kontur der Öffnung des Senders zusammenzuarbeiten.

5. Antennenschnittstelle (8) nach Anspruch 3 oder 4, bei dem der Körper (27) des Steckers (12) eine allgemeine Drehform um eine Achse (X') aufweist, der Stecker (12) einen Drehknopf (28) umfasst, der um die Achse (X) in Bezug auf den Körper (27) drehfrei ist, der Drehknopf (28) eine im allgemeinen zylindrische, hohle und mit Innengewinde versehene Form aufweist und den komplementären Aufnahmeraum (33) des zweiten mit Gewinde versehenen Teils (16) des Sockels (10) begrenzt.

6. Antennenschnittstelle (8) nach Anspruch 5, die eine Dichtung (34) aufweist, die in dem Aufnahmeraum (33) des Drehknopfs (28) zwischen dem Körper (27) und dem Drehknopf (28) angeordnet ist.

7. Antennenschnittstelle (8) nach einem beliebigen der vorhergehenden Ansprüche, bei der der Sockel (10) und der Stecker (12) komplementäre Mittel (35) aufweisen, die eine Kodierung bilden und vorgesehen sind sicherzustellen, dass die Kontakte (36) mit einer jeweiligen (22) Seele (23A) zusammenarbeiten, wenn der Stecker (12) und der Sockel (10) miteinander verbunden sind.

## Claims

1. An antenna interface (8) for a radio receiver, of the type comprising a socket (10), designed to be connected to the receiver, and a plug (12), designed to be connected to the antenna, wherein:
- the socket (10) comprises a body (11) and two coaxial distinct cables (22), each comprising a core (22A), a conductive braid (22C) coaxial to the core (22A), and an electric insulator (22B) between the core (22A) and the braid (22C) so as to electrically insulate them,
- each coaxial cable (22) extends between a first end, intended to be connected to a printed circuit board of the receiver, and a second end, at which the braid (22C) is electrically connected to the body (11) of the socket (10), and at which the core (22A) can be accessed through a respective opening (21B) made in the body (11) of the socket (10),
- the plug (12) comprises a body (27) and at least two contactors (36), such that, when the plug (12) and the socket (10) are connected together, each contactor (36) is arranged opposite an opening (21B) such that the core (22A) of a respective cable (22) is electrically connected to said contactor (36), and the braid (22C) of each cable (22) is electrically connected to the body (27) of the plug via the body (11) of the socket (10),
**characterized in that**:
- each contactor (36) is a piston contactor (36), comprising a stationary portion (37), intended to be connected to a printed circuit board of the antenna, and a moving portion (38) relative to the stationary portion (37), including a contact element (41) designed to cooperate with a respective core (22A) when the socket (10) is connected with the plug (12), and
- the plug (12) comprises a flexible membrane (42), supporting the contact elements (41) of the piston contactors (36),
and wherein, for each piston contactor:
- the stationary portion (37) comprises an electrically insulating hollow cylindrical element (37A), forming a piston body in which the moving part (38) is intended to move axially,
- the contact element (41) of the moving part (38) comprises a first guide portion (41A), and a second contact portion (41B) designed to cooperate with a respective core (22A) when the socket (10) is connected to the plug (12), and
- the first guide portion (41A) is generally cylindrical, with a diameter substantially equal to an inner diameter of a hollow cylindrical element (37A), so as to cooperate without play with an inner wall of said hollow cylindrical element (37A),
And wherein:
- the socket (10) comprises a bottom wall (21A) in which the openings (21B) are formed,
- the plug (12) comprises an end-of-travel stop (33A) against which the bottom wall (21A) abuts when the socket (10) is connected to the plug (12),
- the end-of-travel stop (33A) being provided such that a free space (46) remains between the membrane (42) and the bottom wall (21A) when the socket (10) is connected with the plug (12).

2. The interface (8) according to claim 1, wherein each piston contactor, in particular the hollow cylindrical element (37A), is sized so as to minimize the cross-talk between the signals passing through said piston contactors, preferably for a cross-talk of less than 45 dB.

3. The antenna interface (8) according to any one of the preceding claims, wherein the socket (10) comprises a first portion (14), preferably threaded so as to be screwed into a complementary opening of the receiver or screwed to a locknut, and a second threaded portion (16), designed to be screwed in a complementary housing (33) of the plug (12), the first (14) and second (16) threaded portions being axially separated by a flange (18).

4. The antenna interface (8) according to claim 3, wherein the flange (18) bears, on the side of the first portion (14), a sealing ring (20) designed to cooperate with the contour of the complementary opening of the receiver.

5. The antenna interface (8) according to claim 3 or 4, wherein the body (27) of the plug (12) generally has a shape of revolution around an axis (X'), the plug (12) comprising a knob (28) freely rotating around the axis (X') relative to the body (27), the knob (28) having a generally hollow cylindrical shape, inwardly tapped, delimiting the complementary housing (33) of the second threaded portion (16) of the socket (10).

6. The antenna interface (8) according to claim 5, comprising a sealing ring (34), arranged in the housing (33) of the knob (28), between the body (27) and the knob (28).

7. The antenna interface (8) according to any one of the preceding claims, wherein the socket (10) and the plug (12) comprise complementary means (38) forming a mistake-proofing device, designed to ensure that the contactors (36) cooperate with a respective (22) core (22A) when the plug (12) and socket (10) are connected.
